# EUROPÄISCHE PATENTSCHRIFT

(11) **EP 0 812 383 B1**
(45) Veröffentlichungstag und Bekanntmachung des Hinweises auf die Patenterteilung: **16.12.1998**
(21) Anmeldenummer: 96902207.8
(22) Anmeldetag: 28.02.1996
(51) Int. Cl.: F02B 75/04

(54) **VERBRENNUNGSMOTOR VOM TYP HUBKOLBENMOTOR MIT VARIABLEM VERDICHTUNGSVERHÄLTNIS**
RECIPROCATING PISTON TYPE INTERNAL COMBUSTION ENGINE WITH VARIABLE COMPRESSION RATIO
MOTEUR A COMBUSTION INTERNE DE TYPE MOTEUR A PISTONS ALTERNATIFS A RAPPORT VOLUMETRIQUE VARIABLE

(30) Priorität: 28.02.1995 CH 566/95
(43) Veröffentlichungstag der Anmeldung: 17.12.1997
(73) Patentinhaber: TK Design AG, 9490 Vaduz (LI)
(72) Erfinder: Leithinger, Siegfried, Franz, CH-8805 Richterswil (CH)
(74) Vertreter: Felber, Josef
(86) Internationale Anmeldenummer: CH9600062
(87) Internationale Veröffentlichungsnummer: WO9627079

(56) Entgegenhaltungen:
- EP-A- 0 184 042
- DE-C- 379 257
- FR-A- 861 611
- FR-A- 1 014 314
- FR-A- 2 031 014

## Beschreibung

Die vorliegende Erfindung betrifft einen Verbrennungsmotor vom Typ des Hubkolbenmotors mit einem variablen Verdichtungsverhältnis gemäss Oberbegriff des Patentanspruches. Mit sehr überwiegendem Anteil sind die heute im Einsatz stehenden Verbrennungsmotoren vom Typ des Hubkolbenmotors. Beim Verdichtungsverhältnis an einem solchen Hubkolbenmotor handelt es sich um das Verhältnis zwischen dem freibleibenden Verbrennungsraum, wenn der Kolben sich im oberen Totpunkt befindet, und dem gesamten Zylindervolumen, wenn sich der Kolben im unteren Totpunkt befindet. Die Verbrennungsvorgänge in solchen Hubkolbenmotoren oder ganz allgemein in Verbrennungsmotoren sind sehr komplex und werden von mehreren Parametern beeinflusst. Dies gilt für Benzinmotoren gleichermassen wie für Dieselmotoren oder solche, die mit noch anderen Treibstoffen betrieben werden. Grundsätzlich wird die optimale Verbrennung des Treibstoffes und damit die höchste Effizienz eines Verbrennungsmotors von der angesaugten oder geladenen Luftmenge, deren Temperatur, Feuchtigkeit und Verdichtung, von der Art und der Qualität des eingespritzten Treibstoffs, sowie der Art und Weise dessen Vermischung mit der Luft und der Entzündung des Gemisches beeinflusst. So spielt die Innigkeit der Vermischung des Treibstoff-Luftgemisches eine Rolle wie auch der genaue Zeitpunkt und die Art und Weise dessen Entzündung im Ablauf der Kolbenbewegung. Auch der Druckverlauf während der Verbrennung spielt eine wesentliche Rolle, wie auch deren zeitlicher Ablauf an und für sich. Läuft ein Motor unter hoher Last, so sind die Verbrennungsdrucke höher als im Leerlauf. Läuft der Motor rasch, so steht für die Verbrennung wesentlich weniger Zeit zur Verfugung als bei niedriger Tourenzahl. Zusätzlich zu diesen von den Betriebszuständen des Motors abhängigen Variablen kommen die äusseren klimatischen Bedingungen dazu, welche den Motorlauf und die Effizienz der Verbrennung beeinflussen. So ist es nicht einerlei, ob ein Motor auf Meereshöhe oder in hohen Lagen mit geringem Luftdruck betrieben wird. Die Aussentemperatur und die wetterabhängige Feuchtigkeit der Luft spielen ebenfalls eine Rolle.

In den letzten Jahren wurden in bezug auf die Optimierung der Verbrennungsvorgänge in Motoren bedeutende Fortschritte erzielt, die im wesentlichen einerseits den immer grösseren Möglichkeiten der zur Verfügung stehenden Mikroprozessor-Steuerungen sowie andrerseits den Errungenschaften der Werkstofftechnik mitzuverdanken sind. So wird heute bei vielen Motoren die Gemischaufbereitung von einem Mikroprozessor gesteuert. Zum Beispiel wird die angesaugte Luftmenge, deren Temperatur und Feuchtigkeit gemessen und die zur Einspritzung kommende Treibstoffmenge wird abhängig von diesen Kennwerten für jede Einspritzung neu errechnet und optimiert. Darüberhinaus wird auch der Zündzeitpunkt und der Zeitpunkt und die Dauer der Einspritzung jedes Mal neu von einem Mikroprozessor errechnet, wobei auch die Motordrehzahl berücksichtigt wird. Die verbesserten Werkstoffe ermöglichten auch den Einzug der Vierventil-Technik in Motoren für den Alltagsgebrauch, während diese aufwendige Technik früher den Hochleistungsmotoren vorbehalten blieb. Die verbesserten Treibstoffe, insbesondere die verbesserten Benzinsorten und die besseren Werkstoffe ermöglichen höhere Verbrennungstemperaturen und -drucke und führten daher zu einer tendenziell höheren Verdichtungszahl bei modernen Motoren im Vergleich zu früher. Auch die Verdichtung spielt für die Verbrennung des Treibstoffgemisches und damit für den Wirkungsgrad eines Motors eine entscheidende Rolle. Je höher das Verdichtungsverhältnis, umso besser ist im allgemeinen die Effizienz der Verbrennung. Die maximale Verdichtung findet ihre Grenze an der Klopffestigkeit, indem das Treibstoffgemisch bei zu hoher Verdichtung sich selbst entzündet und damit unkontrollierte Verbrennungen zum falschen Zeitpunkt einsetzen. Der Motor klopft dann und nimmt Schaden.

All die eingangs erwähnten Parameter stehen in einem komplizierten Zusammenspiel. Ein Fahrzeugmotor wird auf ständig ändernden Drehzahlen und mit unterschiedlichen Lasten betrieben. Dazu kommen die unterschiedlichen äusseren Bedingungen, namentlich die schwankenden Lufttemperaturen, Luft drucke und Luftfeuchtigkeiten. Ein herkömmlicher Motor mit festem Verdichtungsverhältnis kann daher niemals ideal oder optimal laufen. Höchstens auf einem einzelnen fixen Arbeitspunkt kann die in ihm ablaufende Verbrennung einigermassen optimiert werden. Mit einer variablen Verdichtung können die Verbrennungsprozesse über den ganzen Einsatzbereich des Motors weiter optimiert werden.

Die vorliegende Erfindung geht von der Erkenntnis aus, dass bei der Optimierung der Verbrennungsvorgänge die Verdichtung zwar auf ein festes Verhältnis hin optimiert wird, dass deren variable Anpassung an die Betriebszustände jedoch bei der Optimierung ausser acht gelassen wird. Das gewählte feste Verdichtungsverhältnis bildet bei der heutigen Motorentechnik stets einen fein gewählten Kompromiss über die Bandbreite der Betriebszustände des Motors. Je höher die Verdichtung, umso höher die Leistungsdichte oder die Literleistung des Motors, aber umso problematischer die Klopffestigkeit sowie die Beanspruchung der Teile und damit die Lebensdauer des Motors.

Es gab in der Vergangenheit eine Reihe von Vorschlägen zur Realisierung einer variablen Verdichtung an einem Verbrennungsmotor. Zum Beispiel wird die Kurbelwelle gegenüber dem Zylinder angehoben, oder es wird mit in der Länge variablen Zylindern gearbeitet. Bekanntgeworden ist auch ein System, bei welchem die Kolbenlänge variiert werden kann. In der deutschen Fachzeitschrift Automobil-Industrie 4/85 wird von einem Versuch von Volkswagen berichtet, bei dem ein VW Golf mit 1.6 Liter Einspritzmotor mit einer variablen Verdichtung ausgerüstet wurde. Das wurde realisiert mit einer im Zylinderkopf angeordneten Nebenkammer. Das Volumen dieser Nebenkammer und damit auch das Verdichtungsverhältnis wurde mit Hilfe eines in dieser Nebenkammer beweglichen Kolbens verändert, sodass das Verdichtungsverhältnis zwischen ε = 9.5 und ε = 15.5 elektromechanisch in Abhängigkeit vom Lastzustand des Motors verändert werden konnte. Im Teillastbereich (ECE-Stadtzyklus) wurden Kraftstoffeinsparungen von bis zu 12.7% gegenüber dem optimierten Serienmotor gemessen. Im Drittel-Mix betrug die Einsparung immerhin 9.6%. Die variable Verdichtung birgt somit ein erhebliches Kraftstoff-Einsparungspotential. Der konstruktive Aufwand für die variable Verdichtung war jedoch bisher noch zu gross für eine Umsetzung in der Serie. Ein Nachteil der obenerwähnten Lösung mit einer Nebenkammer ist auch, dass der Brennraum bei niedriger Verdichtung nicht mehr kompakt ist, was sich nachteilig auf die Verbrennungsvorgänge und das Abgasverhalten auswirkt. Ein weiterer Vorschlag zur Realisierung einer variablen Verdichtung stammt von Louis Damblanc aus Paris gemäss seinem deutschen Reichspatent Nr. 488'059 vom 5. Dezember 1929. Eine auf den Kurbelzapfen gesetzte exzentrische Pleuelstangenlagerbuchse ist von der Kurbelwelle aus mittels eines Differentialgetriebes verstellbar. Dieses Differentialgetriebe schliesst eine Welle ein, die konzentrisch zur Kurbelwelle in deren Innerem verläuft. Ein innenverzahntes Rad ist von der Kurbelwelle angetrieben und treibt drei innenliegende, um seinen inneren Umfang verteilt angeordnete, an Bolzen auf einer als Zahnsektor wirkenden Scheibe gelagerte Satelliten-Zahnräder von etwa dreimal kleinerem Durchmesser an, die alle ein zentrales Zahnrad kämmen, welches auf der besagten, durch das Innere der Kurbelwelle verlaufenden Welle sitzt. Der Zahnsektor ist über ein weiteres, an seinem Umfang wirkendes Zahnrad verstellbar. Dieses Differentialgetriebe ist vorallem wegen der im Innern der Kurbelwelle nötigen Welle aufwendig. Diese Konstruktion zum Verstellen des Verdichtungsverhältnisses hat jedenfalls keine Verbreitung gefunden.
Die Erfindung stellt sich daher zur Aufgabe, einen Verbrennungsmotor zu schaffen, welcher ein variables Verdichtungsverhältnis mittels eines exzentrischen Kurbelzapfens aufweist und das daher, angepasst an die aktuellen Betriebszustände des Motors, über deren Bandbreite hin optimierbar ist und so zu einer ingesamten Steigerung der Motor-Effizienz und dessen Laufruhe beiträgt.
Diese Aufgabe wird gelöst von einem Verbrennungsmotor vom Typ Hubkolbenmotor, bei dem das Verdichtungsverhältnis variabel ist, indem der Kolbenhub verstellbar ist, weil die Pleuelstange kurbelwellenseits an einem exzentrischen Kurbelzapfen gelagert ist, wobei der exzentrische Kurbelzapfen während des Motorlaufes von Steuermitteln um seine Drehachse verstellbar ist, und der sich dadurch auszeichnet, dass der exzentrische Kurbelzapfen von mindestens zwei je einstückigen Schalen gebildet wird, die um die Kurbelarm-Welle der Kurbelwelle angeordnet diese umschliessen, und dass diese Schalen je ein Zahnrad-Segment aufweisen, welche Segmente ebenfalls die Kurbelarm-Welle der Kurbelwelle umschliessen, sowie dass das von diesen Segmenten gebildete Zahnrad als Aussenrad in einem Hohlrad grösseren Durchmessers abläuft, welches konzentrisch um die Kurbelachse der Kurbelwelle gelagert ist und in seiner Drehlage bei laufendem Motor verstellbar ist, derart, dass das Aussenrad beim Abrollen im Hohlrad, wenn sich dieses in einer bestimmten stationären Einstell-Lage befindet, während eines Umganges genau eine Umdrehung ausführt, derart, dass die Bewegung des effektiven Zentrums des unteren Pleuelstangenlagers je nach Einstell-Lage stets eine Ellipse beschreibt, wobei diese zwischen einer stehenden und liegenden Ellipse stufenlos alle zwischenliegenden Einstell-Lagen einnehmen kann.
Ein Verbrennungsmotor vom Typ Hubkolbenmotor als beispielsweise Ausführung der Erfindung ist in den Figuren dargestellt und wird in der nachfolgenden Beschreibung im einzelnen beschrieben, wobei die Funktion dieser Ausführung der Erfindung erläutert wird.

Es zeigt:
- Figur 1:: Ein Prinzipschema des Hubkolbenmotors mit mechanischer Regulierung des Verdichtungsverhältnisses, wobei der Kolben mit der Einstellung des maximalen Verdichtungsverhältnisses gerade im oberen Totpunkt steht;
- Figur 2:: Ein zweiteiliges Werkstück als Zahnrad und Exzenter;
- Figur 3:: Das zweiteilige Werkstück in perspektivischer Ansicht;
- Figur 4:: Das Prinzipschema mit der Einstellung des maximalen Verdichtungsverhältnisses, wobei der Kolben gerade in der Mitte zwischen dem oberen und dem unteren Totpunkt steht;
- Figur 5:: Das Prinzipschema mit der Einstellung des maximalen Verdichtungsverhältnisses, wobei der Kolben gerade im unteren Totpunkt steht;
- Figur 6:: Das Prinzipschema mit der Einstellung des minimalen Verdichtungsverhältnisses, wobei der Kolben gerade im oberen Totpunkt steht;
- Figur 7:: Das Prinzipschema mit der Einstellung des minimalen Verdichtungsverhältnisses, wobei der Kolben gerade in der Mitte zwischen dem oberen und dem unteren Totpunkt steht;
- Figur 8:: Das Prinzipschema mit der Einstellung des minimalen Verdichtungsverhältnisses, wobei der Kolben im unteren Totpunkt steht;
- Figur 9:: Die elliptischen Bewegungskurven, welche das Zentrum des exzentrisch angeordneten Kurbelzapfens bei verschiedenen Einstellungen des Verdichtungsverhältnisses beschreibt;
- Figur 10:: Die Konstruktion für die Verstellung des Verdichtungsverhältnisses von der Seite her gesehen.

In Figur 1 ist der Verbrennungsmotor anhand eines Prinzipschemas dargestellt, hier am Beispiel eines einzelnen Zylinders. Das gesamte Prinzip lässt sich ohne weiteres an mehrzylindrigen Motoren realisieren, egal ob die Zylinder in Reihe, V-förmig oder in Boxer-Stellung zueinander angeordnet sind. Gezeigt ist hier ein Zylinder 10 mit Ein- 11 und Auslassventil 12 am Zylinderkopf, sowie der im Zylinder 10 gelagerte Kolben 7, welcher über die Pleuelstange 9 mit der Kurbelwelle 14 verbunden ist. Mit 8 ist die ortsfeste Achse der Kurbelwelle 14 bezeichnet. An der Kurbelwelle 14 befindet sich eine Schwungmasse 13, die fest mit der Kurbelwelle 14 verbunden ist und die Gegenmasse zur Kurbelmasse bildet. Die Kurbel 25 selbst weist nun einen ganz speziellen Kurbelzapfen 1 auf Bei einem herkömmlichen Motor verläuft der Kurbelzapfen rechtwinklig zur Kurbelarm-Drehebene und beschreibt bei laufendem Motor einen konzentrischen Kreis. Er weist also einen definierten und daher immer gleichbleibenden Abstand zur Kurbelwellenachse 8 auf, das heisst zur Achse 8, welche die Kurbel antreibt. Im Gegensatz hierzu ist der Kurbelzapfen gemäss der Erfindung in bezug auf die herkömmliche Kurbelzapfenachse 2, das heisst in bezug auf die herkömmliche Achse 2 des Kurbelzapfens, ein Exzenter 1. Dieser Exzenter 1 lässt sich um die herkömmliche Kurbelzapfenachse 2 verdrehen. Das kurbelwellenseitige Ende der Pleuelstange 9 umschliesst diesen Exzenter 1 mit dem Pleuelstangen-Lager, sodass der Exzenter 1 im Pleuelstangen-Lager drehbar ist. Konstruktiv ist die Anordnung dieses Exzenters 1 im gezeigten Beispiel so gelöst, dass der exzentrische Kurbelzapfen 1 von zwei Schalen 26,27 gebildet wird, die um die Kurbelarm-Welle 15 der Kurbelwelle 14 angeordnet diese umschliessen und so einen exzentrischen Kurbelzapfen 1 bilden. Diese Schalen 26,27 sind je mit einem Zahnrad-Segment 28,29 verbunden, welche Segmente 28,29 ebenfalls die Kurbelarm-Welle 15 der Kurbelwelle 14 umschliessen. Das von diesen Segmenten 28,29 gebildete Zahnrad 3 läuft als Aussenrad 3 in einem Hohlrad 4 grösseren Durchmessers ab, welches konzentrisch um die Kurbelachse 8 an der Kurbelwelle 14 frei drehbar gelagert ist und in seiner Drehlage verstellbar ist. Wenn das Hohlrad 4 stationär ist, so führt das Aussenrad 3 beim Abrollen im Inneren des Hohlrades während eines Umganges genau eine Umdrehung um sich selbst aus.

In Figur 2 ist dieses Werkstück, welches das Aussenrad 3 und den Exzenter 1 bildet, in a) in einem Aufriss sowie in b) in einer Draufsicht auf das untere Teil 27,29 des Werkstückes gezeigt. Das Zahnrad 3 ist rund, jedoch in der Mitte in zwei Segmente 28,29 entzweigeschnitten, und diese tragen auf ihrer Stirnseite die Halbschalen 26,27, die zusammengesetzt einen Exzenter 1 bezüglich der Drehachse des Zahnrades 3 bilden. Diese beiden Teile des Werkstückes werden um die Kurbel-Wellenachse, also um den herkömmlichen Kurbelzapfen einer Kurbelwelle zusammengefügt und die Pleuelstange wird um den nun gebildeten Exzenter 1 angebaut. Das untere Pleuelstangenlager hält die beiden Teile passgenau zusammen.

Die Figur 2b) zeigt den unteren Teil des Werkstückes in einer Draufsicht, wobei die ebene "Schnitt"-fläche schraffiert ist. Das Werkstück ist aus einer geeigneten gehärteten Stahllegierung hergestellt, wie sie für beanspruchte Zahnräder üblich ist. Seine Innenseite weist eine Weissmetall-Beschichtung auf und ist gehärtet und geschliffen, um einen Abrieb zu vermeiden. Diese Innenseite läuft ja auf dem Kurbelzapfen 15, der aus einem Stahlguss besteht. Die Aussenseite des Werkstückes, das heisst die Aussenseite der Schalen 26,27, ist hartverchromt. Diese Aussenseiten der Schalen 26,27 werden ja vom Pleuellager umschlossen. Die Pleuelstangen sind meist aus Aluminium, und in diesem Fall ist eine Hartverchromung der Aussenseiten der Schalen 26,27 hinreichend, um einen Abrieb zu vermeiden.

In Figur 3 ist das zweiteilige Werkstück noch in einer perspektivischen Ansicht gezeigt. Man sieht die beiden Schalen 26,27, sowie die beiden Zahnrad-Segmente 28,29. Zusammengesetzt bilden diese Segmente ein kreisrundes Zahnrad 3 und die Schalen 26,27 einen Exzenter 1 bezüglich der Zahnrad-Achse. Dreht man also dieses Zahnrad 3, so dreht sich der Exzenter 1 ebenfalls um die Zahnradachse. Dabei wird das untere Pleuelstangen-Lager, welches den Exzenter 1 umschliesst, und die Pleuelstange, auf- und abwärts bewegt, je nach Stellung des Exzenters 1. Die Stelle am Exzenter 1, welche bezüglich seiner Drehachse den grössten Radius aufweist, ist mit der Ziffer 16 bezeichnet und bildet gewissermassen eine Nase. In einer Alternative könnte das Werkstück statt aus zwei Teilen auch aus mehr Teilen, zum Beispiel aus drei Segmenten hergestellt sein, die sich je um 120° erstrecken.

In der Figur 1 ist diese vom Exzenter 1 gebildete Nase 16 nach oben gerichtet. Deshalb nimmt der Kolben 7 in dieser Stellung die höchstmögliche Position ein und entsprechend klein ist das Volumen des Verbrennungsraumes. Die Verdichtung ist in dieser Stellung des Exzenters 1 die höchste. Das Zahnrad 3 ist als Aussenrad ausgebildet, hat also einen gezahnten Umfang und läuft mit diesem im Hohlrad 4 ab. Dieses Hohlrad 4 besteht aus einer Scheibe 17, welche drehbar um die Kurbelwelle 14 gelagert ist. Am Scheibenaussenrand befindet sich eine Auskragung 18, auf deren Innenseite eine Verzahnung 19 vorhanden ist. Das Zahnrad 3 bildet das Aussenrad zu dieser Verzahnung 19 und läuft also längs des Innenrandes dieser Auskragung 18 auf der Verzahnung 19 ab, wobei die Zähne 20 des Aussenrades 3 in jene 19 des Hohlrades 4 eingreifen. Das Verhältnis des Umfanges der Verzahnung 19 des Hohlrades 4 zu jenem des Aussenrades 3 ist 2:1. Dadurch dreht sich das Aussenrad einmal um 360°, während es um den gesamten Umfang der Hohlrad-Verzahnung 19 abläuft, und entsprechend um bloss 180°, wenn es nur um den halben Umfang der Hohlrad-Verzahnung 19 abläuft. In bezug auf den Exzenter 1, welcher ja fest mit dem Zahnrad 3 verbunden ist, bedeutet dies, dass aus der in Figur 1 gezeichneten Position, wo die Nase 16 des Exzenters 1 gegen oben zeigt und somit die Verdichtung maximal ist, diese Nase 16 ihre Position wie folgt verändert, wenn sich die Kurbelwelle 14 um eine Umdrehung dreht: Das Zahnrad 3 als ganzes und mit ihm die Kurbelzapfen-Welle bewegen sich in bezug auf die Kurbelwelle 14 zum Beispiel im Uhrzeigersinn um diese herum, wobei sich das Zahnrad 3 selbst gerade im Gegenuhrzeigersinn dreht. Nach einer solchen Drehung der Kurbelwelle um 90° zeigt die Nase 16 nach links zur Kurbelwellen-Achse hin. Das Zahnrad 3 hat sich also mitsamt dem Exzenter 1 um 90° im Gegenuhrzeigersinn gedreht. Diese neue Situation nach einer solchen 90°-Drehung ist in Figur 4 dargestellt. Der Kurbelarm 25 steht jetzt horizontal und seine effektiv wirksame Länge ist gegenüber der Länge, die er in der Ausgangsposition nach Figur 1 hatte, verkürzt. Nach einer weiteren Drehung um 90° ist der Kurbelarm 25 unten angelangt und die Nase 16 zeigt nach unten. Diese Situation ist in Figur 5 dargestellt. In dieser Stellung ist der Pleuel 9 und Kolben 7 im Vergleich zu einem herkömmlichen Motor gegen unten verschoben. Im Motorlauf ist dadurch auch der Ansaughub des Kolbens 7 gegenüber der bisherigen Konstruktion verlängert, was sich ebenfalls positiv auf das Verdichtungsverhältnis auswirkt. Nach einer weiteren 90°-Drehung zeigt die Nase 16 wiederum in Richtung zur Kurbelwellenachse hin, und nach einer abermaligen Drehung um 90°, also nach einer vollendeten 360°-Drehung, zeigt sie wieder nach oben, wie in der Ausgangsposition gemäss Figur 1 gezeigt. Das Zentrum des Exzenters 1 beschreibt den tatsächlich wirksamen Kurbelweg, weil ja das untere Pleuellager den Exzenter 1 umschliesst.

Wie man nun anhand von Figur 1 sieht, wo das Zentrum des Exzenters 1 mit der Ziffer 21 bezeichnet ist, ist dieses Zentrum 21 gegenüber der Achse 2 der Kurbelzapfen-Welle 15, die durch die Drehachse des Zahnrades 3 gebildet wird, nach oben verschoben. Entsprechend ist auch die Pleuelstange 9, welche am Exzenter 1 angelenkt ist und die oben mit dem Kolben 7 verbunden ist, angehoben, und mit ihr natürlich auch der Kolben 7. Somit nimmt der Kolben 7 im oberen Totpunkt wie in Figur 1 gezeigt, eine erhöhte Position ein. Entsprechend wird eine höhere Verdichtung erzielt. Umgekehrt ist der untere Totpunkt des Kolbens 7 wegen der nach unten zeigenden Nase 16 des Exzenters 1 wie in Figur 5 gezeigt im gleichen Masse nach unten versetzt, was wie schon erwähnt einen längeren Ansaughub ermöglicht und das Verdichtungsverhältnis abermals steigert. In bezug auf die wirksame Kurbelarmlänge nimmt diese in den Zwischenpositionen, etwa in der in Figur 4 gezeigten Stellung, einen dazwischenliegenden Wert ein. Die Kurbelarmlänge erreicht also hier im oberen Totpunkt des Kolbens 7 ein Maximum, nimmt nach einer 90°-Drehung ein Minimum ein und kommt dann gegen den unteren Totpunkt hin wieder zu einem Maximum. Die gleiche Variation erfährt sie bis zum Erreichen des oberen Totpunktes des Kolbens 7. Die Kurbel beschreibt also nicht mehr einen Kreis, sondern eine stehende Ellipse.

Dieser Verbrennungsmotor kann nun aber verschiedene Verdichtungsverhältnisse annehmen. Hierzu wird das Zahnrad 3 mit dem Exzenter 1 um die Achse 2 der Kurbelzapfen-Welle 15 verdreht. Dies erfolgt mittels Verdrehen des Hohlrades 4 um die Kurbelwelle. In Figur 6 ist die andere Extremposition dargestellt, in welcher die Nase 16 am Exzenter 1 in der obersten Position des Kolbens 7, also in dessen oberem Totpunkt, nach unten zeigt. Das Volumen des Verbrennungsraumes ist mit dieser Einstellung maximal. Rollt nun das Aussenrad 3 aus dieser Ausgangsposition in gleicher Weise am verzahnten Umfang 19 des Hohlrades 4 ab, so erreicht der Exzenter 1 nach einer 90°-Umdrehung der Kurbelwelle im Uhrzeigersinn zunächst die Zwischenposition wie in Figur 7 gezeigt. Die Nase 16 zeigt hier in bezug auf die Kurbelwellenachse 8 radial gegen aussen und entsprechend ist der wirksame Kurbelarm von maximaler Länge. Im unteren Totpunkt des Kolbens 7, wie das in Figur 8 gezeigt ist, nimmt die Nase 16 eine Lage ein, wo sie nach oben zeigt, also zur Kurbelwellenachse 8 hin. Somit hat der Kolben 7 mit dieser Einstellung der Verdichtung einen minimalen Hub. Der Ansaugweg ist minimal, das Volumen des Verbrennungsraumes ist maximal und somit ist das Verdichtungsverhältnis minimal. Die Kurbel beschreibt eine liegende Ellipse. Durch Verstellen des Exzenters 1 in der Bandbreite zwischen diesen beiden beschriebenen Maximalpositionen kann das Verdichtungsverhältnis frei gewählt werden. In den Zwischeneinstellungen beschreibt die Kurbel jeweils immer eine gleichförmige Ellipse, jedoch ist diese dann weder stehend noch liegend, sondern schiefwinklig in bezug auf die Kolben-Bewegungsrichtung.

In Figur 9 sind die verschiedenen Kurven, welche das Zentrum des Exzenters 1 bei verschiedenen Einstellungen beschreibt, dargestellt. Der Kolben bewegt sich dabei in den Richtungen wie mit den Pfeilen angegeben. In Figur 9a) ist die Einstellung für das höchste Verdichtungsverhältnis gezeigt. Hier beschreibt die Kurbel eine stehende Ellipse. Zum Vergleich ist der Kurbelkreis bei einem herkömmlichen Motor strichliniert angedeutet. Der Kolbenweg ist mit dieser Einstellung also länger. Sowohl der Ansaugweg wie auch der Verdichtungsweg ist länger und gleichzeitig ist das Volumen des Verbrennungsraumes reduziert. Das Verdichtungsverhältnis ist bei dieser Einstellung am grössten. Weil mit zunehmender Verdichtung der Wirkungsgrad des Motors ansteigt, wobei die Zunahme bei kleinen Lasten am grössten ist, wird diese Einstellung bei einem Benzinmotor irgendwo im Teillastbereich eingesetzt, während das Verdichtungsverhältnis unter Vollast etwas abgesenkt wird. Beim Dieselmotor ist es vorteilhaft, das maximale Verdichtungsverhältnis zum Starten des Motors einzustellen, um es hernach für den Betrieb abzusenken.

In Figur 9b) ist die Kurve gezeigt, welche das Zentrum des Exzenters 1 bei der Einstellung des minimalen Verdichtungsverhältnisses beschreibt. Der Kurbelzapfen beschreibt eine identische Ellipse, die hier aber liegt. Der Kolbenweg ist minimal, das heisst sowohl der Ansaugweg wie auch der Verdichtungsweg ist minimal. Gleichzeitig ist wegen des zurückgenommenen oberen Totpunktes auch das Volumen des Verbrennungsraumes vergrössert Entsprechend ist das Verdichtungsverhältnis mit dieser Einstellung minimal. Diese Einstellung eignet sich zum Beispiel für den Leerlauf.

In Figur 9c) ist die Kurve gezeigt, welche das Zentrum des Exzenters 1 bei einer mittleren Zwischeneinstellung beschreibt. Wiederum beschreibt der wirksame Kurbelzapfen dieselbe Ellipse, doch diese steht jetzt schiefwinklig zur Kolben-Bewegungsrichtung. Je nach Umdrehungsrichtung kann der Exzenter 1 bzw. die von ihm gebildete Nase 16 gegen links oder gegen rechts gedreht werden. Die gewünschte Motorcharakteristik wird diktieren, ob bei der gezeigten Ellipse der Motor im Uhrzeiger- oder Gegenuhrzeigersinn laufen soll. Die Laufrichtung im Uhrzeigersinn dürfte sinnvoll sein, weil dann die Verdichtung längst möglich anhält, sodass die Verbrennung optimal ablaufen kann und der Verbrennungsdruck sich dann am effizientesten entfalten kann, das heisst mit maximaler, jedoch mit fortschreitender Umdrehung abnehmender Kurbellänge.

Die eigentliche Verstellung des Exzenters 1 erfolgt ja durch die Verdrehung des Zahnrades 3 mittels des Hohlrades 4. Damit der Exzenter 1 um 180° von der einen Maximal-Position in die andere verdreht werden kann, muss das Hohlrad 4 um eine Viertel-Umdrehung um die Kurbelwellenachse 8 verdreht werden. Diese Verdrehung des Hohlrades 4 kann durch verschiedene Verstellmittel realisiert werden. In den Figuren 1 sowie 4 bis 8 und 10 ist ein Beispiel dazu gezeigt. Das Hohlrad 3 weist auf der flachen, der Auskragung abgewandten Rückseite der Scheibe 17 ein konzentrisches und fest mit ihm verbundenes Zahnrad 5 auf, das als Stirnrad wirkt. In die in der Figur 1 angedeutete Verzahnung 22 des Umfanges dieses Stirnrades 5 greift die Verzahnung 23 eines Steuer-Zahnrades 6 ein, das um eine seitlich angeordnete Welle 24 drehbar ist. Dadurch, dass wie hier gezeigt das Steuer-Zahnrad 6 einen mehr als doppelt so grossen Radius wie das Stirnrad 5 aufweist, muss das Steuer-Zahnrad für die Verstellung von einer Maximalposition zur anderen um bloss noch etwa 40° Grad verdreht werden. Bei mehreren Zylindern, die in Reihe angeordnet sind, sitzen mehrere solche Steuer-Zahnräder auf einer gemeinsamen Seitenwelle 24. Bei einem VMotor kann eine zentrale Welle zwischen den V-Schenkeln angeordnet werden, von welcher aus die Hohlzahnräder 4 zu jedem Zylinder betätigt werden. Eine ähnliche Anordnung ist auch bei einem Boxer-Motor möglich, sodass die gleiche Seitenwelle die Hohlzahnräder zu den jeweils gegenüberliegenden Zylindern steuert. Die Betätigung des Steuer-Zahnrades 6 kann auf verschiedenste Arten erfolgen. Denkbar ist zum Beispiel ein Antrieb über einen Servomotor in Form eines elektrischen Schrittmotors, der direkt oder indirekt, zum Beispiel mittels eines Zahnriemens oder eines Ritzels, auf die Seitenwelle 24 wirkt und mit dem eine rasche Verstellung von der einen zur andern Maximaleinstellung bewerkstelligt werden kann. Dieser Schrittmotor wird vorteilhaft von einem Mikroprozessor gesteuert. Der für die Steuerung zum Einsatz kommende Mikroprozessor kann mit mehreren Parametern elektronisch gespiesen werden. So kann zum Beispiel die Motorlast am Getriebe elektronisch gemessen werden, wie diese Daten auch für die Schaltung von manchen automatischen Getrieben ohnehin ermittelt werden. Weiter kann die Motordrehzahl als massgeblicher Parameter elektronisch erfasst werden und ebenfalls für die Regelung des Verdichtungsverhältnisses berücksichtigt werden. Auch die Signale eines Klopfsensors, der an vielen modernen Fahrzeugmotoren bereits vorhanden ist, können verarbeitet werden. Der Verbrennungsdruck und die Verbrennungstemperatur können ebenfalls zur Verrechnung ermittelt werden. In einem solchen Mikroprozessor werden schliesslich all diese Daten anhand eines mehrdimensionalen Kennfeldes zu einem Ausgangssignal verarbeitet, welches schliesslich den Schrittmotor zur Veränderung der Lage des oder der Steuer-Zahnräder ansteuert.

In Figur 10 ist eine Darstellung des Motors von der Seite her gesehen gezeigt, wobei hier zwei Kolben 7 mit ihren Kurbelantrieben dargestellt sind. Die Konstruktion für die Verstellung des Verdichtungsverhältnisses schliesst wie schon beschrieben je ein auf der Kurbelwelle 14 sitzendes Hohlrad 4 ein, welches freilaufend auf der Kurbelwelle 14 gelagert ist. Diese Hohlräder 4 sind hier zum besseren Verständnis teilweise aufgeschnitten dargestellt. Die flache, der Auskragung abgewandte Rückseite der Scheibe 17 trägt konzentrisch ein fest mit ihr verbundenes Zahnrad 5. Innerhalb der innen verzahnten Auskragung des Hohlrades 4 läuft ein Zahnrad 3, das fest mit einem Exzenter 1 verbunden ist. Dieser Exzenter 1 umschliesst die Kurbelarm-Welle 15 und ist darauf freidrehend gelagert. Das untere Pleuellager 25 der Pleuelstange 9 umschliesst den Exzenter 1, dessen Nase 16 beim linken Kolben 7 gegen oben zeigt und beim rechten Kolben 7 gegen unten. Entsprechend ist der linke Kolben 7 etwas angehoben, der rechte etwas erniedrigt. Wird das Zahnrad 5 mit dem Hohlrad 4 verdreht, so dreht sich ortsfest auch der Exzenter 1, sodass die von ihm gebildete · Nase 16 ihre Lage verschiebt. Beim Motorlauf rollt das Zahnrad 3 im Innern des Hohlrades 4 als Aussenrad ab und bewirkt, dass sich der Exzenter 1 um einen Kurbelwellenumgang genau um 360° dreht. Wenn also die Kurbelwelle um 180° dreht, so dreht sich auch der Exzenter 1 um 180° und entsprechend zeigt dann die von ihm gebildete Nase 16 nach unten, wie das am rechts gezeigten Kurbelwellenausschnitt sichtbar ist. Weil die Nase 16 dort nach unten zeigt, ist die untere Kolbenposition erniedrigt. Insgesamt hat man also einen grösseren Kolbenhub und gleichzeitig wird natürlich das Volumen des Verbrennungsraums reduziert. Das Verdichtungsverhältnis ist erhöht. In den Zwischenpositionen ist der wirksame Kurbelarm kleiner. Das effektiv wirksame Zentrum des Kurbelzapfens beschreibt bei erhöhter Verdichtung eine stehende Ellipse.

Als Alternative kann das Hohlrad 4 an seinem äusseren Umfang eine Verzahnung aufweisen und mittels eines Zahnrades verstellt werden, das direkt in diese Verzahnung eingreift. Bei einer bestimmten Verdichtungseinstellung bleibt das Hohlrad während des Motorlaufs stationär. Es ist auch denkbar, das Hohlrad mit der Kurbelwelle mitlaufen zu lassen. In diesem Fall würde die Drehlage des Exzenters über eine Umdrehung stets dieselbe bleiben, sodass also die wirksame Kurbelarmlänge um die ganze Umdrehung immer dieselbe wäre. Entsprechend würde das Zentrum des Exzenters nicht mehr eine Ellipse, sondern einen Kreis beschreiben. Die Verstellung würde dann so erfolgen, dass die Drehlage des Hohlrades bezüglich der Kurbelachse verändert werden müsste.

Der erfindungsgemässe Motor ermöglicht durch die Regulierung des Verdichtungsverhältnisses die Berücksichtigung eines weiteren wichtigen Parameters, welcher die Charakteristik und Leistungsentfaltung eines Motors massgeblich beeinflusst. Die Modifikation kann dabei von den bestehenden Motoren ausgehen, wobei bloss die Kurbelwellen und in gewissen Fällen die Motorblöcke für neue Serien angepasst werden müssen, und nicht eine gänzliche Neukonstruktion eines Motors nötig ist. In vielen Fällen kann der bestehende Motorblock sogar weiterverwendet werden, wenn genügend Platz zur Anordnung der Zahnräder und der Seitenwelle vorhanden ist. So bleiben die Zylinder, Kolben, Pleuel und die peripheren Bestandteile eines Motors wie Zündung und Einspritzung sowie die Nebenaggregate von dieser Modifikation im Prinzip unberührt. Der Verbrennungsmotor mit variabler Verdichtung verspricht eine bedeutend verbesserte Leistungsentfaltung bei gleichzeitig besserer Laufruhe und wegen der gesteigerten Effizienz einen weiter optimierten Treibstoffverbrauch, wobei infolge der optimierten Verbrennung auch der Schadstoff-Ausstoss weiter reduziert werden kann.

## Patentansprüche

1. Verbrennungsmotor vom Typ Hubkolbenmotor, bei dem das Verdichtungsverhältnis variabel ist, indem der Kolbenhub verstellbar ist, weil die Pleuelstange (9) kurbelwellenseits an einem exzentrischen Kurbelzapfen (1) gelagert ist, wobei der exzentrische Kurbelzapfen (1) während des Motorlaufes von Steuermitteln (3-6) um seine Drehachse (2) verstellbar ist, dadurch gekennzeichnet, dass der exzentrische Kurbelzapfen (1) von mindestens zwei je einstückigen Schalen (26,27) gebildet wird, die um die Kurbelarm-Welle (15) der Kurbelwelle (14) angeordnet diese umschliessen, und dass diese Schalen (26,27) je ein Zahnrad-Segment (28,29) aufweisen, welche Segmente (28,29) ebenfalls die Kurbelarm-Welle (15) der Kurbelwelle (14) umschliessen, sowie dass das von diesen Segmenten (28,29) gebildete Zahnrad (3) als Aussenrad (3) in einem Hohlrad (4) grösseren Durchmessers abläuft, welches konzentrisch um die Kurbelachse (8) der Kurbelwelle (14) gelagert ist und in seiner Drehlage bei laufendem Motor verstellbar ist, derart, dass das Aussenrad (3) beim Abrollen im Hohlrad (4), wenn sich dieses in einer bestimmten stationären Einstell-Lage befindet, während eines Umganges genau eine Umdrehung ausführt, derart, dass die Bewegung des effektiven Zentrums des unteren Pleuelstangenlagers je nach Einstell-Lage stets eine Ellipse beschreibt, wobei diese zwischen einer stehenden und liegenden Ellipse stufenlos alle zwischenliegenden Einstell-Lagen einnehmen kann.

2. Verbrennungsmotor nach Anspruch 1, dadurch gekennzeichnet, dass das Hohlrad (4) auf seiner flachen Aussenseite konzentrisch mit einem Stirnrad (5) verbunden ist, welches von einem weiteren, in dieses Stirnrad (5) eingreifenden Steuer-Zahnrad (6) verstellbar ist.

3. Verbrennungsmotor nach Anspruch 1, dadurch gekennzeichnet, dass das Hohlrad (4) an seinem äusseren Umfang eine Verzahnung aufweist und mittels eines Steuer-Zahnrades (6) verstellbar ist, das direkt in diese Verzahnung eingreift.

4. Verbrennungsmotor nach einem der Ansprüche 2 oder 3, dadurch gekennzeichnet, dass das Steuer-Zahnrad (6) mittels eines gesonderten Servomotors verdrehbar ist und somit das Verdichtungsverhältnis des Motors durch Veränderung der Kurbellänge variabel ist, wobei der Servomotor von einem Mikroprozessor ansteuerbar ist, in welchem mindestens ein ermittelter Betriebsparameter des Motors elektronisch verarbeitbar ist.

5. Verbrennungsmotor nach Anspruch 4, dadurch gekennzeichnet, dass der Servomotor ein elektrischer Schrittmotor ist, welcher über ein Ritzel das Steuer-Zahnrad (6) antreibt.

6. Verbrennungsmotor nach Anspruch 4, dadurch gekennzeichnet, dass der Servomotor ein elektrischer Schrittmotor ist, welcher über einen Zahnriemen das Steuer-Zahnrad (6) oder dessen Antriebsachse (24) antreibt.

7. Verbrennungsmotor nach einem der Ansprüche 4 bis 6, dadurch gekennzeichnet, dass ein Mikroprozessor vorhanden ist, der mit einem oder mehreren Signalen entsprechend der im Getriebe ermittelten Motorlast, der ermittelten Motordrehzahl, der ermittelten angesaugten oder geladenen Luftmenge, sowie mit dem Signal von einem Klopfsensor versorgt ist, und mittels dessen diese Werte elektronisch zu einem Steuersignal für den Servomotor verarbeitbar sind.

8. Verbrennungsmotor nach einem der Ansprüche 2 bis 7, dadurch gekennzeichnet, dass im Falle eines Motors mit mehreren Zylindern die Steuer-Zahnräder (6) zu den einzelnen Zylindern fest auf einer gemeinsamen Seitenwelle (24) angeordnet sind.

9. Verbrennungsmotor nach einem der vorhergehenden Ansprüche 2 bis 8, dadurch gekennzeichnet, dass das Steuer-Zahnrad (6) einen mehr als doppelt so grossen Radius wie das Stirnrad (5) aufweist.

10. Verbrennungsmotor nach einem der vorhergehenden Ansprüche, dadurch gekennzeichnet, dass das Hohlrad (4) mit der Kurbelwelle mitlaufend ausgeführt ist, jedoch seine relative Drehlage zur Kurbelwelle verstellbar ist, derart, dass die wirksame Kurbelarmlänge um die ganze Kurbel-Umdrehung immer dieselbe ist.

## Claims

1. Reciprocating piston type internal combustion engine with a variable compression ratio in that the piston hub may be adjusted because the connecting rod (9) is mounted on the crankshaft side on an eccentric crank pin (1) with the eccentric crank pin (1) being able to be adjusted around its axis of rotation (2) by control means (3-6) while the engine is running, characterized in that the eccentric crank pin (1) is formed by at least two one-piece shells (26,27) which are arranged around the crankarm-shaft (15) of the crankshaft (14) so as to enclose it, and in that these shells (26,27) each have a toothed gear segment (28,29), said segments (28,29) also enclosing the crankarm shaft (15) of the crankshaft (14), and in that the toothed gear (3) formed by these segments (28,29) acts as an external gear (3) inside a larger diameter internal gear (4) inside which it rolls, said internal gear being concentrically mounted around the axis (8) of the crankshaft (14) and its rotating position may be adjusted with the engine running such that the external gear (3) turns exactly once upon itself every time it rolls round the internal gear (4) when the latter is positioned in a certain stationary adjusted position such that the motion of the effective centre of the bottom connecting rod bearing always traces an ellipse in line with the adjusted position, with this ellipse being capable of steplessly adopting all the intermediate adjusted positions between a vertical and a horizontal ellipse.

2. The internal combustion engine of claim 1, characterized in that the internal gear (4) is concentrically connected on its flat outside with a spur gear (5) which can be adjusted by another toothed control gear (6) which meshes with this spur gear (5).

3. The internal combustion engine of claim 1, characterized in that the internal gear (4) has toothing around its outer periphery and can be adjusted by means of a toothed control gear (6) which meshes directly with this toothing.

4. The internal combustion engine of one of claims 2 or 3, characterized in that the toothed control gear (6) can be turned by means of a separate servomotor and hence the compression ratio of the engine can be varied by changing the crank length, with the servomotor being controlled by a microprocessor in which at least one measured engine operating parameter can be electronically processed.

5. The internal combustion engine of claim 4, characterized in that the servomotor is an electric stepping motor which drives the toothed control gear (6) via a pinion.

6. The internal combustion engine of claim 4, characterized in that the servomotor is an electric stepping motor which drives the toothed control gear (6) or its drive axis (24) via a toothed belt.

7. The internal combustion engine of one of claims 4 to 6, characterized in that there is a microprocessor which is fed with one or several signals indicating the engine load measured in the gearbox, the measured engine speed, the quantity of air sucked or taken in and the signal from a knocking sensor, with which these values can be electronically processed into a control signal for the servomotor.

8. The internal combustion engine of one of claims 2 to 7, characterized in that in the case of an engine with several cylinders, the toothed control gears (6) are rigidly disposed on a common side-shaft (24) in relation to the individual cylinders.

9. The internal combustion engine of one of the preceding claims 2 to 8, characterized in that the toothed control gear (6) has a radius which is more than double that of the spur gear (5).

10. The internal combustion engine of one of the preceding claims, characterized in that the internal gear (4) is designed to run with the crankshaft, but its rotating position relative to the crankshaft can be adjusted such that the effective crank arm length is always the same throughout the full crank revolution.

## Revendications

1. Moteur à combustion du type moteur à piston(s), dans lequel le rapport de compression est variable, en ce que la course de piston est réglable, parce que la tige (9) de bielle est logée - du côté du vilebrequin - sur un maneton excentrique (1), ce maneton excentrique étant réglable autour de son axe de rotation (2) par des moyens de commande (3 à 6) pendant le fonctionnement du moteur, caractérisé en ce que le maneton excentrique (1) est formé par au moins deux coquilles (26, 27) chacune d'une seule pièce, qui sont disposées autour de l'arbre (15) du flasque du vilebrequin (14) et l'enserrent, et que ces coquilles (26, 27) comportent chacune un secteur denté (28, 29), ces secteurs enserrant aussi l'arbre (15) du flasque du vilebrequin (14), et que la roue dentée (3) formée par ces secteurs (28, 29) comporte une denture extérieure et se déplace dans une couronne à denture intérieure (4) de plus grand diamètre, logée concentriquement autour de l'axe (8) du vilebrequin (14), en étant réglable dans sa position de rotation quand le moteur tourne, de sorte que la roue à denture extérieure (3) exécute au cours de son déplacement dans la couronne à denture intérieure (4), quand cette dernière est dans une position définie fixe de réglage, exactement une rotation pendant un tour, de sorte que le mouvement du centre effectif du palier inférieur de bielle décrit toujours, suivant la position de réglage, une ellipse, qui peut prendre progressivement toutes les positions de réglage intermédiaires entre une ellipse debout et une ellipse couchée.

2. Moteur à combustion suivant la revendication 1, caractérisée en ce que la couronne (4) à denture intérieure est reliée concentriquement, sur sa face extérieure plate, à un pignon à denture droite (5), qui peut être déplacé par un pignon de commande (6) engrenant dans le pignon (5).

3. Moteur à combustion suivant la revendication 1, caractérisé en ce que la couronne (4) à denture intérieure comporte sur son pourtour extérieur une denture déplaçable au moyen d'un pignon de commande (6), qui engrène directement dans cette denture.

4. Moteur à combustion suivant une des revendications 2 et 3, caractérisé en ce que le pignon de commande (6) peut tourner au moyen d'un servomoteur séparé, de sorte que le rapport de compression du moteur est variable grâce au changement de la longueur de manivelle, cependant que le servomoteur peut être piloté par un microprocesseur, dans lequel au moins un paramètre de fonctionnement du moteur, qui est relevé, peut être traité électroniquement.

5. Moteur à combustion suivant la revendication 4, caractérisé en ce que le servomoteur est un moteur électrique pas-à-pas, qui entraîne par l'intermédiaire d'un pignon le pignon de commande (6).

6. Moteur à combustion suivant la revendication 4, caractérisé en ce que le servomoteur est un moteur électrique pas-à-pas, qui entraîne, par l'intermédiaire d'une courroie crantée, le pignon de commande (6) ou son axe d'entraînement (24).

7. Moteur à combustion suivant une des revendications 4 à 6, caractérisé en ce qu'un microprocesseur est mis en oeuvre, qui est alimenté par un ou plusieurs signaux correspondant à la charge de moteur relevée dans la boîte de vitesses, à la vitesse de moteur relevée, à la quantité d'air relevée à l'aspiration ou à la compression ainsi que par le signal d'un senseur de cognement et au moyen desquels ces valeurs peuvent être traitées électroniquement pour donner un signal de commande du servomoteur.

8. Moteur à combustion suivant une des revendications 2 à 7, caractérisé en ce que, dans le cas d'un moteur à plusieurs cylindres, les pignons de commande (6) attribués aux différents cylindres sont fixés sur un arbre latéral commun (24).

9. Moteur à combustion suivant une des revendications précédentes 2 à 8, caractérisé en ce que le pignon de commande (6) a un rayon plus de deux fois supérieur à celui du pignon (5).

10. Moteur à combustion suivant une des revendications précédentes, caractérisé en ce que la couronne (4) à denture intérieure tourne avec le vilebrequin, mais que sa position de rotation relative à celle de ce dernier est réglable, de sorte que la longueur efficace du flasque de vilebrequin sur toute la rotation de manivelle est toujours la même.
